# EUROPÄISCHE PATENTSCHRIFT

(11) **EP 4 056 776 B1**
(45) Veröffentlichungstag und Bekanntmachung des Hinweises auf die Patenterteilung: **20.08.2025**
(21) Anmeldenummer: 21162019.0
(22) Anmeldetag: 11.03.2021
(51) Int. Cl.: E03D 11/18, E03C 1/284

(54) **SANITÄRARTIKELANORDNUNG**
SANITARY WARE ASSEMBLY
AGENCEMENT D'ARTICLES SANITAIRES

(43) Veröffentlichungstag der Anmeldung: 14.09.2022
(73) Patentinhaber: Geberit International AG, 8645 Jona (CH)
(72) Erfinder: ZWICKER, Maurus, 8733 Eschenbach (CH)
(74) Vertreter: Frischknecht, Harry Ralph

(56) Entgegenhaltungen:
- EP-A1- 3 643 844
- CN-A- 101 210 438
- US-A- 5 657 495

## Beschreibung

### TECHNISCHES GEBIET

Die vorliegende Erfindung betrifft eine Sanitärartikelanordnung nach Anspruch 1 sowie ein Verfahren zum Betrieb einer Sanitärartikelanordnung nach Anspruch 15.

### STAND DER TECHNIK

Aus der EP 3 643 844 ist eine Toilette bekannt geworden, die einen flexiblen Siphon zeigt. Dabei weist der Siphon einen flexiblen Abschnitt in der Form eines Faltenbalges auf, welcher von einer Verschlusslage in eine Entleerungslage bewegbar ist. Bei der Bewegung von der Verschlusslage in die Entleerungslage wird ein Siphonbereich zusammen mit dem Faltenbalg um 90° verschwenkt, so dass der Inhalt der Toilettenschüssel und des Siphonbereichs gespült werden kann.

Nachteilig an der EP 3 643 844 ist, dass die Verschwenkung von der Verschlusslage in der Entleerungslage sehr viel Raum einnimmt. Mit anderen Worten gesagt, ist der Hohlraum der Toilette, in welchem sich der Siphon befindet, vergleichsweise gross auszubilden, wodurch die Gesamtgrösse der Toilettenschüssel sehr viel Raum einnimmt.

Ein weiterer Nachteil ist die Verwendung des gezeigten Faltenbalges, welcher im Innenraum des flexiblem Elementes Rillen des Faltenbalgs aufweist. Die Rillen verhindern ein vollständiges Ausfliessen des gesamte Siphoninhaltes. Es verbleibt bei jedem Entleerungsvorgang das in den Rillen liegende Siphonwasser im Siphon.

### DARSTELLUNG DER ERFINDUNG

Ausgehend von diesem Stand der Technik liegt der vorliegenden Erfindung eine Aufgabe zugrunde, eine Sanitärartikelanordnung anzugeben, welche die Nachteile des Standes der Technik überwindet. Insbesondere soll eine Sanitärartikelanordnung angegeben werden, welche unter der Massgabe einer kompakten Struktur, eine wassersparende Entleerung des Siphons ermöglicht.

Diese Aufgabe löst der Gegenstand von Anspruch 1. Demgemäss umfasst eine Sanitärartikelanordnung einen Sanitärartikel mit einem Aufnahmeraum und einem sich dem Aufnahmeraum anschliessenden Abflussraum mit einem Abflussrohr, ein Rohrelement, das sich mit einem ersten Ende dem Abflussrohr anschliesst, und ein mit dem Rohrelement in Verbindung stehendes Betätigungselement, mit welchem das Rohrelement von einer Siphonlage in eine Entleerungslage bewegbar ist. In der Siphonlage liegt das Rohrelement derart, dass ein zweites Ende des Rohrelements auf einer Höhenlage zu liegen kommt, die höher als das Abflussrohr liegt, so dass mit dem Abflussraum, dem Abflussrohr und dem Rohrelement ein Siphonbereich bereitstellbar ist, derart, dass durch Wasser im Siphonbereich ein Geruchsverschluss bereitstellbar ist. Zur Entleerung des Siphonbereichs wird das Rohrelement in die Entleerungslage bewegt, wobei bei der Bewegung von der Siphonlage in die Entleerungslage das Rohrelement mit seinem zweiten Ende aussenseitig, das heisst auf der Aussenseite, zum Rohrelement in Richtung dessen erstes Ende bewegt wird.

Durch die Bewegung des zweiten Endes über die Aussenseite des Rohrelements ersten Ende hin wird erreicht, dass das Rohrelement bei der Bewegung bezüglich seiner Grösse kompakter wird. Das heisst, der benötigte Raumbedarf für die Bewegung von der Siphonlage in die Entleerungslage muss nicht vergrössert werden.

Mit anderen Worten gesagt wird bei der Bewegung aus der Siphonlage in die Entleerungslage das Rohrelement über sich selber gestülpt bzw. aussenseitig über sich selber gerollt. Das Rohrelement kann auch als Rollbalg bezeichnet werden. Das Rohrelement ist aus einem flexiblen Material bereitgestellt und kann daher auch als flexibles Rohrelement bezeichnet werden.

Vorzugsweise wird das Rohrelement derart bewegt, dass sich der Siphonbereich durch die Bewegung des Rohrelements vollständig entleeren kann.

In der Siphonlage weist das Rohrelement die Form eines Rohrbogens auf, der sich dem Abflussrohr anschliesst und in Einbaulage nach oben hin erstreckt.

Vorzugsweise ist der Sanitärartikel eine Toilettenschüssel oder ein Urinal. In diesem Fall wird das Rohrelement bei jedem Spülvorgang in die Entleerungslage gebracht.

Es ist aber auch denkbar, dass der Sanitärartikel ein Waschbecken oder ein Duschelement, wie eine Duschwanne oder eine Badewanne ist. Hier kann das Rohrelement bei einem Reinigungsvorgang in die Entleerungslage gebracht werden, wobei dann Rückstände im Siphon sehr einfach in die Abflussleitung gespült werden können.

Vorzugsweise liegt das Rohrelement so, dass bei dessen Verformung die Bewegung entlang der neutralen Faser erfolgt, was für die Materialbelastung ein Vorteil ist, da weniger Querkräfte auftreten.

Vorzugsweise erstreckt sich das Abflussrohr vom Aufnahmeraum her gesehen nach unten und verläuft dann in Einbaulage im Wesentlichen in der Horizontalen.

Das Rohrelement steht mit seinem ersten Ende fest mit dem Abflussrohr in Verbindung. Bei der Bewegung des Rohelements von der Siphonlage in die Entleerungslage verbleibt das erste Ende in seiner festen Position.

Nach Erreichen der Entleerungslage kann das Rohrelement von der Entleerungslage wieder in die Siphonlage zurück bewegt werden.

Vorzugsweise wird das Rohrelement mit seinem zweiten Ende bei der Bewegung in die Entleerungslage aussenseitig zum ersten Ende über das erste Ende hinweg bewegt und kommt bei Erreichen der Entleerungslage ausgehend von der Siphonlage hinter das erste Ende zu liegen.

Hierdurch wird sichergestellt, dass sich in der Entleerungslage der Siphonbereich vollständig entleeren kann.

Mit anderen Worten gesagt, wird das Rohrelement über das Abflussrohr gezogen.

Vorzugsweise überstülpt das Rohrelement bei der Bewegung von der Siphonlage in die Entleerungslage sich mit seinem zweiten Ende kontinuierlich selbst.

Vorzugsweise definiert das zweite Ende ein freies Rohrende und liegt in der Siphonlage mit seiner Stirnfläche vorzugsweise in der Horizontalen liegt. Das heisst in einer Ebene rechtwinklig zur Lotrichtung.

Die Stirnfläche des zweiten Endes liegt in der Siphonlage auf einer Höhenlage die höher ist als die des Abflussrohrs.

Vorzugsweise vergrössert sich der Innendurchmesser des Rohrelements vom ersten Ende zum zweiten Ende hin.

Durch die Vergrösserung des Innendurchmessers ergeht der Vorteil, dass die Bewegung von der Siphonlage in die Entleerungslage, insbesondere der Vorgang des Umstülpens des Rohrelementes, mit geringem Kraftaufwand möglich ist. Weiter kann eine materialschonende Verformung des Rohrelements erreicht werden. Im Zusammenhang mit der materialschonenden Verformung kann gesagt werden, dass je grösser die Durchmesserveränderungen zwischen dem ersten Ende und dem zweiten Ende ist, desto materialschonender ist dies für das Rohrelement.

Vorzugsweise umgibt das Rohrelement das Abflussrohr aussenseitig und steht auf der Aussenseite des Abflussrohrs mit dem Rohrelement in wasserdichter Verbindung.

Vorzugsweise erstreckt sich das Rohrelement von der Aussenseite des Abflussrohrs über die Stirnfläche des Abflussrohr nach innen. Hierdurch wird eine gute Anbindung des Rohrelements an das Abflussrohr erreicht.

Vorzugsweise liegt die Stirnseite des Abflussrohrs in einer Schnittebene, welche in einem Winkel winklig geneigt zur Mittelachse des Abflussrohrs liegt. Der Winkel kann zwischen 45° und 135° sein.

Vorzugsweise weist das Rohrelement im Anschlussbereich an das Abflussrohr einen Innendurchmesser auf, der grösser ist als der Innendurchmesser des Abflussrohrs. Hierdurch kann ein Verstopfen oder eine mangelhafte Entleerung ausgeschlossen werden.

Vorzugsweise ist das Rohrelement aus einem Kunststoff, insbesondere aus einem Elastomer, wie EPDM (Ethylen-Propylen-Dien-Kautschuk). Alternativerweise sind auch andere Elastomere oder andere Werkstoffe, wie Silikon oder thermoplastische Elastomere einsetzbar.

Vorzugsweise weist das Rohrelement eine Shore-Härte im Bereich von 50 bis 70, insbesondere von 55 bis 65, auf.

Vorzugsweise ist die Wandstärke des Rohrelements zwischen 0.25 und 2.5 Millimetern, insbesondere zwischen 1 und 2 Millimetern.

Vorzugsweise wird bei dickeren Wandstärken eine kleiner Shore-Härte gewählt als bei dünneren Wandstärken.

Vorzugsweise ist die Innenseite des Rohrelements als glatte Fläche ausgebildet. Hierdurch wird erreicht, dass sich der Siphonbereich vollständig entleert.

Vorzugsweise ist das Betätigungselement um eine Drehachse verschwenkbar, wobei die Drehachse quer und beabstandet zur Mittelachse vom Abflusssrohr steht.

Vorzugsweise wird das Betätigungselement mit einem elektrischen oder fluidischen Antrieb betätigt.

Vorzugsweise weist das Betätigungselement einen Haltering auf, an welchem das zweite Ende befestigt ist, wobei sich der Haltering vorzugsweise vollständig um das zweite Ende herum erstreckt.

Vorzugsweise erstreckt sich die Drehachse quer zur Mittelachse des Halterings und liegt beabstandet zur Mittelachse des Halterings.

Der Haltering kann aussenseitig zum Rohrelement liegen. Dabei steht die Aussenseite des Rohrelements in Kontakt mit einer Ringfläche des Halterings. In einer anderen Variante kann des Rohrelement den Haltering auch mindestens teilweise umgeben. Vom ersten her gesehen wird dabei das Rohrelement durch den Haltering hindurch geführt und dann auf der Aussenseite des Halterings zurückgeführt. Das zweite Ende wird in diesem Fall durch den Teil des Rohrelements bereitgestellt, welches auf einer Stirnfläche des Halterings liegt.

Der Innendurchmesser des Halterings ist grösser als der Aussendurchmesser des Abflussrohrs.

Bei der Bewegung von der Siphonlage in die Entleerungslage wird der Haltering über das Rohrende des Abflussrohrs geführt und kommt in der Entleerungslage hinter das Rohrende des Abflussrohrs bzw. hinter die Stelle, an welcher das Rohrelement zum Abflussrohr befestigt ist, zu liegen. Mit anderen Worten gesagt, wird das zweite Rohrende und der Haltering über das Abflussrohr gestülpt.

Vorzugsweise bildet in der Entleerungslage die Innenseite des Rohrelements eine Abflusskante, wobei in der Entleerungslage der tiefste Punkt der Abflusskante auf gleicher Höhe oder unterhalb des tiefsten Punkts des Abflussrohrs liegt.

Mit anderen Worten gesagt liegt der tiefste Punkt der Abflusskante in der Entleerungslage unterhalb oder auf Höhe des Siphongrunds.

Vorzugsweise schliesst sich dem Abflussrohr ein Gehäuse an, welches aussenseitig geruchsdicht mit Abflussrohr in Verbindung steht, wobei das Rohrelement und das Betätigungselement im Innenraum des Gehäuses angeordnet sind und wobei das Gehäuse eine Ablauföffnung aufweist.

An die Ablauföffnung kann ein Ablaufrohr angeschlossen werden,
Vorzugsweise liegt die Abflusskante in der Entleerungslage über der lichten Weite der Ablauföffnung des Gehäuses, derart, dass der wegzuspülende Inhalt des Siphonbereichs in die Ablauföffnung fliessen kann. Die Abflusskante kann aber auch versetzt zur Ablauföffnung liegen, wobei das wegzuführende Spülwasser dann über die Innenwand des Gehäuses zur Ablauföffnung geführt wird.

Ein Verfahren zum Betrieb einer Sanitärartikelanordnung nach obiger Beschreibung ist dadurch charakterisiert, dass bei Einleiten eines Entleerungsvorgangs das Rohrelement von der Siphonlage in die Entleerungslage bewegt wird und dass nach erfolgter Entleerung das Rohrelement von der Entleerungslage in die Siphonlage bewegt wird, wobei der wieder bereitgestellte Siphonbereich mit Wasser befüllt wird.

Besonders bevorzugt wird vor und/oder während der Bewegung des Rohrelements von der Siphonlage in die Entleerungslage Spülwasser in den Aufnahmeraum eingebracht, so dass die Entleerung des Siphonbereichs mit eindringendem Spülwasser unterstützt werden kann.

Ganz besonders bevorzugt wird während der gesamten Bewegung von der Siphonlage in die Entleerungslage und dann von der Entleerungslage in die Siphonlage zurück kontinuierlich Spülwasser in das Abflussrohr geführt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Schnittdarstellung einer Sanitärartikelanordnung nach einer Ausführungsform gemäss der vorliegenden Erfindung;
- Fig. 2: eine Detailansicht der Figur 1, wobei ein Rohrelement in der Siphonlage ist;
- Fig. 3: die Detailansicht der Figur 2, wobei das Rohrelement sich der Siphonlage und einer Entleerungslage sich befindet; und
- Fig. 4: die Detailansicht der Figur 2, wobei das Rohrelement sich in der Entleerungslage befindet.

### BESCHREIBUNG BEVORZUGTER AUSFÜHRUNGSFORMEN

In den Figuren 1 bis 3 wird eine schematische Schnittansicht einer Sanitärartikelanordnung 1 gemäss einer bevorzugten Ausführungsform gezeigt.

Die Sanitärartikelanordnung 1 umfasst einen Sanitärartikel 2 mit einem Aufnahmeraum 3 und einem Abflussraum 24 mit einem Abflussrohr 4. Der Abflussraum 24 schliesst sich dem Aufnahmeraum 3 an und das Abflussrohr 4 schliesst sich dem Abflussraum 24 an. Das Abflussrohr 4 ist vorzugsweise integraler Bestandteil vom Sanitärartikel 2. In Einbaulage gesehen liegt der Abflussraum 24 unterhalb des Aufnahmeraums 3. Der Übergang zwischen Abflussraum 24 und Aufnahmeraum 3 wird vorzugsweise durch die unten beschrieben Siphonlinie S definiert.

Weiter umfasst die Sanitärartikelanordnung 1 ein Rohrelement 5, das sich mit einem ersten Ende 6 dem Abflussrohr 4 anschliesst. Zudem umfasst die Sanitärartikelanordnung 1 ein mit dem Rohrelement 5 in Verbindung stehendes Betätigungselement 7, mit welchem das Rohrelement 5 von einer Siphonlage in eine Entleerungslage sowie von der Entleerungslage in die Siphonlage bewegbar ist. Das Rohrelement 5 ist aus einem weichen Material und somit bei der Bewegung von der Siphonlage in die Entleerungslage und wieder zurück leicht verformbar.

In der Figur 1 wird das Rohrelement 5 in der Siphonlage gezeigt. In der Figur 2 wird das Rohrelement 5 in einer Zwischenlage zwischen der Siphonlage und der Entleerungslage gezeigt. In der Figur 3 wird das Rohrelement 5 in der Entleerungslage gezeigt.

In der gezeigten Ausführungsform wird der Sanitärartikel 2 als Toilettenschüssel gezeigt. Der Sanitärartikel 2 kann aber auch eine andere Ausbildung haben. Beispielsweise kann der Sanitärartikel 2 auch als Urinal, als Waschbecken, als Duschenablauf, etc. ausgebildet sein.

In der Siphonlage liegt das Rohrelement 5 derart, dass ein zweites Ende 8 des Rohrelements 5 auf einer Höhenlage zu liegen kommt, die höher als das Abflussrohr 4 liegt. Das heisst, dass das zweiten Ende 8 oberhalb des Abflussrohrs zu liegen kommt. Das zweite Ende 8 liegt dabei so, dass mit dem Abflussrohr 4 und dem Rohrelement 5 ein Siphonbereich 9 bereitstellbar ist, derart, dass durch Wasser im Abflussrohr 4 und im Rohrelement 5 ein Geruchsverschluss bereitstellbar ist.

In der Figur 1 wird die Siphonlinie S dargestellt. In der Siphonlage wird der Siphonbereich 9 mindestens bis zu dieser Linie befüllt, so dass ein Geruchsverschluss bereitstellbar ist.

Für die Entleerung wird das Rohrelement 5 mit dem Betätigungselement 7 in die Entleerungslage bewegt. Bei der Bewegung von der Siphonlage in die Entleerungslage wird das Rohrelement 5 mit seinem zweiten Ende 8 aussenseitig zum Rohrelement 5 in Richtung dessen erstes Ende 6 bewegt wird. Es kommt dabei zu einer Rollbewegung des Rohrelements 5 zum zweiten Ende 8 hin.

Ausgehend von der Siphonlage gemäss Figuren 1 und 2 wird das Betätigungselement um den Pfeil P um eine Drehachse D verschwenkt. Dabei wird das Rohrelement 5 über sich selber nach hinten hin in Richtung Abflussrohr 4 bewegt. In der Figur 3 wird das Rohrelement 5 in einer Zwischenlage zwischen der Siphonlage und der Entleerungslage gezeigt. Bei weiterem Bewegungsvorschub erreicht das Rohrelement 5 sodann die Entleerungslage gemäss der Figur 4. In der Entleerungslage kann sich der Siphonbereich 9 vollständig entleeren. Nach dem Entleerungsvorgang wird das Rohrelement 5 von der Entleerungslage wieder in die Siphonlage bewegt.

Der Entleerungsvorgang kann über das Einbringen von Spülwasser in den Aufnahmeraum 3 weiter unterstützt werden. Beispielsweise kann Spülwasser über eine Spülwassereintrittsöffnung 21 im Sanitärartikel in den Aufnahmeraum 3 gegeben werden.

Der Entleerungsvorgang des Siphons ist vorzugsweise derart getaktet, dass dieser nicht mehr als wenige Sekunden dauert. Vorzugsweise dauert die Bewegung von der Siphonlage in die Entleerungslage und retour in die Siphonlage nicht mehr als 5 Sekunden. Weiter wird nach dem Entleerungsvorgang der Siphonbereich 9 wieder mit Wasser aufgefüllt, so dass der Geruchsverschluss wieder hergestellt ist.

Bei der Bewegung von der der Siphonlage in die Entleerungslage wird das Rohrelement 5 mit seinem zweiten Ende 8 aussenseitig zum Rohrelement 5 über das Rohrelement 5 bewegt. Dabei wird das zweite Ende zum ersten Ende 6 hin und weiter über das erste Ende 6 hinweg bewegt wird. Bei Erreichen der Entleerungslage ausgehend von der Siphonlage kommt das zweite Ende 8 hinter das erste Ende 6 zu liegen, was von der Figur 4 gut ersichtlich ist. Wie von den Figuren 2 bis 4 gezeigt wird, überstülpt sich das Rohrelement 5 bei der Bewegung von der Siphonlage in die Entleerungslage mit seinem zweiten Ende 8 kontinuierlich.

In der Entleerungslage gemäss der Figur 4 bildet die Innenseite 16 des Rohrelements 5 eine Abflusskante 17 bildet. Der tiefste Punkt der Abflusskante 17 liegt auf gleicher Höhe oder unterhalb des tiefsten Punkts des Abflussrohrs 4.

Das zweite Ende 8 des Rohrelements 5 ist als freies Ende ausgebildet und liegt mit einer Stirnfläche 10 in der Siphonlage vorzugsweise in der Horizontalen. Dabei bilde das zweite Ende 8 eine Überlaufkante aus dem Siphonbereiche. Sofern vom Aufnahmeraum 3 her gesehen Wasser in den Siphonbereich 9 nachfliesst, fliesst Wasser aus den Siphonbereich 9 über das zweite Ende 8 ab. Ausgehend von dieser Horizontallage wird das zweite Ende 8 dann in Richtung erstes Ende 6 verschwenkt. In der gezeigten Ausführungsform ist der Winkel der Verschwenkbewegung aus der Horizontalen grösser als 90°. Der Winkel liegt in einem Bereich von 90° bis 110°.

Die Drehachse, um welche die Verschwenkbewegung ausgeführt wird, steht quer und beabstandet zu einer Mittelachse M4, welche sich durch das Abflussrohr 4 erstreckt. Die Drehachse D liegt hier in einem geringen Abstand zu einer Ebene, welche durch das zweite 8 des Rohrelements 5 in der Siphonlage aufgespannt wird. Vorzugsweise ist der Abstand zwischen der Mittelachse M4 und der Drehachse D gleich bzw. im Wesentlichen gleich zum Abstand zwischen der Mittelachse M15 und der Drehachse D. Vorzugsweise liegt die Drehachse D kollinear zur einer Schnittlinie, von einer ersten Ebene, die durch die Stirnfläche des zweiten Endes 8 aufgespannt wird und von einer zweiten Ebene, die durch die Stirnfläche des Endes des Abflussrohrs 4 aufgespannt ist.

Das Betätigungselement wird vorzugsweise durch einen elektrischen oder fluidischen Antrieb, der in den Figuren nicht dargestellt ist, angetrieben.

Von den Figuren 1 und 2 wird ersichtlich, dass sich der Innendurchmesser des Rohrelements 5 vom ersten Ende 6 zum zweiten Ende 8 hin vergössert. Diese Durchmesservergrösserung hat den Vorteil, dass die Verformung des Rohrelements, welche bei der Bewegung von der Siphonlage in die Entleerungslage entsteht, materialschonender bereitstellbar ist.

Das Rohrelement 5 umgibt mit seinem ersten Ende 6 das Abflussrohr 4 aussenseitig. Dabei steht das Rohrelement 5 auf der Aussenseite 12 des Abflussrohr 4 mit der Aussenseite 12 in einer wasserdichten Verbindung. Weiter ragt das Rohrelement 5 von der Aussenseite 12 gesehen über eine Stirnfläche 13 des Abflussrohrs 4 in Richtung dessen Mittelachse M4. Der minimale Innendurchmesser des Rohrelements 5 liegt im Bereich der Stirnfläche 13. Vorzugsweise ist der Innendurchmesser des Rohrelements 5 leicht grösser als der Innendurchmesser des Abflussrohrs 4 im Bereich der Kontaktstelle mit dem Rohrelement 5.

In der gezeigten Ausführungsform ist die Innenseite 14 des Rohrelements 5 als glatte Fläche ohne weitere Strukturerhebungen ausgebildet.

Das Betätigungselement 7 weist in der gezeigten Ausführungsform einen Haltering 15 auf. Der Haltering 15 erstreckt sich dabei um eine Mittelachse M15, welche rechwinklig und beabstandet zur Drehachse D verläuft. Am Haltering 15 ist das zweite Ende 8 des Rohrelements 5 befestigt. In der gezeigten Ausführungsform erstreckt sich das Rohrelement 5 durch den Haltering 15 hindurch und wird frontseitig und aussenseitig um den Haltering 15 geführt. Aussenseitig greift das Rohrelement 5 mit einer Erhebung 22 in eine Nut 23 am Haltering 15 ein. Das zweite Ende 8 wird dabei durch den an der Frontseite des Halterings 15 liegenden Bereich des Rohrelements 5 bereitgestellt.

Weiter schliesst sich dem Abflussrohr 4 ein Gehäuse 18 an. Das Gehäuse 18 ist hier im Bereich der Befestigungsstelle zwischen dem Abflussrohr 4 und dem Rohrelement 5 am Rohrelement 5 angeordnet. Das Gehäuse 18 steht dabei geruchsdicht mit dem Abflussrohr 4 in Verbindung. Das Rohrelement 5 und das Betätigungselement 7 sind dabei im Innenraum 19 des Gehäuses 18 platziert. Weiter weist das Gehäuse eine Ablauföffnung 20 auf. Beim Entleerungsvorgang entleert sich der Siphonbereich 9 in die Ablauföffnung 20. An der Ablauföffnung 20 ist ein weiteres Rohr anschliessbar. Vorzugsweise liegt die Abflusskante 17 in der Entleerungslage über der lichten Weite der Ablauföffnung 20 des Gehäuses 18, derart, dass sich der Inhalt des Siphonbereichs in die Ablauföffnung 20 geführt wird. Das Gehäuse 18 ist derart ausgebildet, dass in der Entleerungslage Raum für die Aufnahme vom Betätigungselement 7 und dem Rohrelement 5, welche beide über dem Abflussrohr 4 liegen, geschaffen wird.

### BEZUGSZEICHENLISTE

- 1: Sanitärartikelanordnung
- 2: Sanitärartikel
- 3: Aufnahmeraum
- 4: Abflussrohr
- 5: Rohrelement
- 6: erstes Ende
- 7: Betätigungselement
- 8: zweites Ende
- 9: Siphonbereich
- 10: Stirnfläche
- 11: Aussenseite vom Rohrelement
- 12: Aussenseite vom Abflussrohr
- 13: Stirnfläche
- 14: Innenseite
- 15: Haltering
- 16: Innenseite
- 17: Abflusskante
- 18: Gehäuse
- 19: Innenraum
- 20: Ablauföffnung
- 21: Spülwassereintrittsöffnung
- 22: Erhebung
- 23: Nut
- 24: Abflussraum
- M4: Mittelachse Abflussrohr 4
- D: Drehachse
- M15: Mittelachse Haltering
- S: Siphonlinie
- P: Pfeil

## Patentansprüche

1. Sanitärartikelanordnung (1) umfassend
einen Sanitärartikel (2) mit einem Aufnahmeraum (3) und einem sich dem Aufnahmeraum (3) anschliessenden Abflussraum (24) mit einem Abflussrohr (4),
ein Rohrelement (5), das sich mit einem ersten Ende (6) dem Abflussrohr (4) anschliesst, und
ein mit dem Rohrelement (5) in Verbindung stehendes Betätigungselement (7), mit welchem das Rohrelement (5) von einer Siphonlage in eine Entleerungslage bewegbar ist,
wobei das Rohrelement (5) in der Siphonlage derart liegt, dass ein zweites Ende (8) des Rohrelements (5) auf einer Höhenlage zu liegen kommt, die höher als das Abflussrohr (4) liegt, so dass mit dem Abflussraum (24), dem Abflussrohr (4) und dem Rohrelement (5) ein Siphonbereich (9) bereitstellbar ist, derart, dass durch Wasser im Siphonbereich (9) ein Geruchsverschluss bereitstellbar ist,
**dadurch gekennzeichnet,**
**dass** zur Entleerung des Siphonbereichs (9) das Rohrelement (5) in die Entleerungslage bewegt wird, wobei bei der Bewegung von der Siphonlage in die Entleerungslage das Rohrelement (5) mit seinem zweiten Ende (8) aussenseitig zum Rohrelement (5) in Richtung dessen erstes Ende (6) bewegt wird.

2. Sanitärartikelanordnung (1) nach Anspruch 1, **dadurch gekennzeichnet, dass** das Rohrelement (5) mit seinem zweiten Ende (8) bei der Bewegung in die Entleerungslage aussenseitig zum ersten Ende (6) über das erste Ende (6) hinweg bewegt wird und bei Erreichen der Entleerungslage ausgehend von der Siphonlage hinter das erste Ende (6) zu liegen kommt.

3. Sanitärartikelanordnung (1) nach Anspruch 1 oder 2, **dadurch gekennzeichnet, dass** das Rohrelement (5) bei der Bewegung von der Siphonlage in die Entleerungslage sich mit seinem zweiten Ende (8) kontinuierlich selbst überstülpt.

4. Sanitärartikelanordnung (1) nach einem der vorhergehenden Ansprüche, **dadurch gekennzeichnet, dass** das zweite Ende (8) ein freies Rohrende definiert und in der Siphonlage mit seiner Stirnfläche (10) vorzugsweise in der Horizontalen liegt.

5. Sanitärartikelanordnung (1) nach einem der vorhergehenden Ansprüche, **dadurch gekennzeichnet, dass** sich der Innendurchmesser des Rohrelements (5) vom ersten Ende (6) zum zweiten Ende (8) hin vergrössert.

6. Sanitärartikelanordnung (1) nach einem der vorhergehenden Ansprüche, **dadurch gekennzeichnet, dass** das Rohrelement (5) das Abflussrohr (4) aussenseitig umgibt und auf der Aussenseite (12) des Abflussrohrs (4) mit dem Rohrelement (5) in wasserdichter Verbindung steht.

7. Sanitärartikelanordnung (1) nach einem der vorhergehenden Ansprüche, **dadurch gekennzeichnet, dass** das Rohrelement (5) sich von der Aussenseite (12) des Abflussrohrs (4) über die Stirnfläche (13) des Abflussrohrs (4) von der Aussenseite (12) des Abflussrohrs (4) her gesehen nach innen erstreckt.

8. Sanitärartikelanordnung (1) nach einem der vorhergehenden Ansprüche, **dadurch gekennzeichnet, dass** das Rohrelement (5) im Anschlussbereich an das Abflussrohr (4) einen Innendurchmesser aufweist, der grösser ist als der Innendurchmesser des Abflussrohrs (4).

9. Sanitärartikelanordnung (1) nach einem der vorhergehenden Ansprüche, **dadurch gekennzeichnet,**
**dass** das Rohrelement (5) aus einem Kunststoff, insbesondere aus einem Elastomer oder Silikon oder einem thermoplastischen Elastomer ist; und/oder
**dass** das Rohrelement (5) eine Shore-Härte im Bereich von 50 bis 70, insbesondere von 55 bis 65, aufweist; und/oder
**dass** die Innenseite (14) des Rohrelements (5) als glatte Fläche ausgebildet ist.

10. Sanitärartikelanordnung (1) nach einem der vorhergehenden Ansprüche, **dadurch gekennzeichnet, dass** das Betätigungselement (7) um eine Drehachse (D) verschwenkbar ist, wobei die Drehachse (D) quer und beabstandet zur Mittelachse (M4) vom Abflusssrohr (4) steht; und/oder dass das Betätigungselement (7) mit einem elektrischen oder fluidischen Antrieb betätigt wird.

11. Sanitärartikelanordnung (1) nach einem der vorhergehenden Ansprüche, **dadurch gekennzeichnet, dass** das Betätigungselement (7) einen Haltering (15) aufweist, an welchem das zweite Ende (8) befestigt ist, wobei sich der Haltering (15) vorzugsweise vollständig um das zweite Ende (8) herum erstreckt.

12. Sanitärartikelanordnung (1) nach einem der vorhergehenden Ansprüche, **dadurch gekennzeichnet, dass** in der Entleerungslage die Innenseite (16) des Rohrelements (5) eine Abflusskante (17) bildet, wobei in der Entleerungslage der tiefste Punkt der Abflusskante (17) auf gleicher Höhe oder unterhalb des tiefsten Punkts des Abflussrohrs (4) liegt.

13. Sanitärartikelanordnung (1) nach einem der vorhergehenden Ansprüche, **dadurch gekennzeichnet, dass** sich dem Abflussrohr (4) ein Gehäuse (18) anschliesst, welches aussenseitig geruchsdicht mit Abflussrohr (4) in Verbindung steht, wobei das Rohrelement (5) und das Betätigungselement (7) im Innenraum (19) des Gehäuses (18) angeordnet sind und wobei das Gehäuse (18) eine Ablauföffnung (20) aufweist.

14. Sanitärartikelanordnung (1) nach den Ansprüchen 12 und 13, **dadurch gekennzeichnet, dass** die Abflusskante (17) in der Entleerungslage über der lichten Weite der Ablauföffnung (20) des Gehäuses (18) liegt, derart, dass der wegzuspülende Inhalt des Siphonbereichs (9) in die Ablauföffnung (20) fliessen kann.

15. Verfahren zum Betrieb einer Sanitärartikelanordnung (1) nach einem der vorhergehenden Ansprüche, **dadurch gekennzeichnet, dass** bei Einleiten eines Entleerungsvorgangs das Rohrelement (5) von der Siphonlage in die Entleerungslage bewegt wird und dass nach erfolgter Entleerung das Rohrelement (5) von der Entleerungslage in die Siphonlage bewegt wird, wobei der wieder bereitgestellte Siphonbereich mit Wasser befüllt wird.

## Claims

1. Sanitary article assembly (1) comprising
a sanitary article (2) with a receiving space (3) and a drainage chamber (24) with a drain pipe (4) said drainage chamber (24) adjoining the receiving space (3),
a pipe element (5) with a first end (6) adjoining the drain pipe (4), and
an actuating element (7) connected to the pipe element (5), with which the pipe element (5) can be moved from a siphon position to an emptying position,
wherein the pipe element (5) lies in the siphon position in such a way that a second end (8) of the pipe element (5) comes to lie at a height which is higher than the drain pipe (4), so that a siphon area (9) can be provided with the drainage chamber (24), the drain pipe (4) and the pipe element (5) in such a way that an odor trap can be provided by water in the siphon area (9),
**characterized in that**
**in that** the pipe element (5) is moved into the emptying position in order to empty the siphon area (9), the pipe element (5) being moved with its second end (8) on the outside of the pipe element (5) in the direction of its first end (6) during the movement from the siphon area into the emptying position.

2. Sanitary article assembly (1) according to claim 1, **characterized in that** the pipe element (5) is moved with its second end (8) on the outside of the first end (6) beyond the first end (6) during the movement into the emptying position and comes to rest behind the first end (6) when the emptying position is reached, starting from the siphon position.

3. Sanitary article assembly (1) according to claim 1 or 2, **characterized in that** the pipe element (5) continuously overlaps itself with its second end (8) during the movement from the siphon position to the emptying position.

4. Sanitary article assembly (1) according to one of the preceding claims, **characterized in that** the second end (8) defines a free pipe end and, in the siphon position, lies with its end face (10) preferably in the horizontal.

5. Sanitary article assembly (1) according to one of the preceding claims, **characterized in that** the inner diameter of the pipe element (5) increases from the first end (6) towards the second end (8).

6. Sanitary article assembly (1) according to one of the preceding claims, **characterized in that** the pipe element (5) surrounds the drain pipe (4) on the outside and is in watertight connection with the pipe element (5) on the outer side (12) of the drain pipe (4).

7. Sanitary article assembly (1) according to one of the preceding claims, **characterized in that** the pipe element (5) extends inwards from the outer side (12) of the drain pipe (4) over the end face (13) of the drain pipe (4) as seen from the outer side (12) of the drain pipe (4).

8. Sanitary article assembly (1) according to one of the preceding claims, **characterized in that** the pipe element (5) has an inner diameter in the connection region to the drain pipe (4) which is larger than the inner diameter of the drain pipe (4).

9. Sanitary article assembly (1) according to one of the preceding claims, **characterized in that**,
that the pipe element (5) is made of a plastic, in particular of an elastomer or silicone or a thermoplastic elastomer; and/or
that the pipe element (5) has a Shore hardness in the range from 50 to 70, in particular from 55 to 65; and/or
that the inner side (14) of the pipe element (5) is designed as a smooth surface.

10. Sanitary article assembly (1) according to one of the preceding claims, **characterized in that** the actuating element (7) is pivotable about an axis of rotation (D), the axis of rotation (D) being transverse to and at a distance from the central axis (M4) of the drain pipe (4); and/or **in that** the actuating element (7) is actuated by an electric or fluidic drive.

11. Sanitary article assembly (1) according to one of the preceding claims, **characterized in that** the actuating element (7) has a retaining ring (15), to which the second end (8) is attached, the retaining ring (15) preferably extending completely around the second end (8).

12. Sanitary article assembly (1) according to one of the preceding claims, **characterized in that**, in the emptying position, the inner side (16) of the pipe element (5) forms a drain edge (17), wherein, in the emptying position, the lowest point of the drain edge (17) is at the same level as or below the lowest point of the drain pipe (4).

13. Sanitary article assembly (1) according to one of the preceding claims, **characterized in that** the drain pipe (4) is adjoined by a housing (18) which is connected to the drain pipe (4) on the outside in an odour-tight manner, the pipe element (5) and the actuating element (7) being arranged in the interior (19) of the housing (18), and the housing (18) having a drain opening (20).

14. Sanitary article assembly (1) according to claim 12 and 13, **characterized in that** the drain edge (17) in the emptying position lies above the clear width of the drain opening (20) of the housing (18) in such a way that the contents of the siphon area (9) to be flushed away can flow into the drain opening (20).

15. Method for operating a sanitary article assembly (1) according to one of the preceding claims, **characterized in that**, when an emptying process is initiated, the pipe element (5) is moved from the siphon position into the emptying position and **in that**, after emptying has taken place, the pipe element (5) is moved from the emptying position into the siphon position, the siphon area which has been made available again being filled with water.

## Revendications

1. Dispositif sanitaire (1) comprenant
un article sanitaire (2) avec un espace de réception (3) et un espace d'évacuation (24) raccordé à l'espace de réception (3) avec un tuyau d'évacuation (4),
un élément tubulaire (5) qui se raccorde par une première extrémité (6) au tuyau d'évacuation (4), et
un élément d'actionnement (7) relié à l'élément tubulaire (5), à l'aide duquel l'élément tubulaire (5) peut être déplacé d'une position de siphon à une position de vidange,
l'élément tubulaire (5) étant situé dans la position de siphon de telle sorte qu'une deuxième extrémité (8) de l'élément tubulaire (5) se trouve à un niveau supérieur au tuyau d'évacuation (4), de sorte qu'avec la chambre d'évacuation (24), le tuyau d'évacuation (4) et l'élément tubulaire (5) une zone de siphonnage (9) puisse être fournie, de manière à ce qu'un siphon anti-odeur puisse être assuré par l'eau présente dans la zone de siphonnage (9),
**caractérisé en ce que**
pour vider la zone de siphonnage (9), l'élément tubulaire (5) est déplacé en position de vidange, l'élément tubulaire (5) étant déplacé, lors du passage de la position de siphon à la position de vidange, avec sa deuxième extrémité (8) à l'extérieur de l'élément tubulaire (5) en direction de sa première extrémité (6).

2. Dispositif sanitaire (1) selon la revendication 1, **caractérisé en ce que** l'élément tubulaire (5) est déplacé avec sa deuxième extrémité (8) lors du déplacement à la position de vidange à l'extérieur de la première extrémité (6) au-delà de la première extrémité (6) et, lorsqu'il atteint la position de vidange à partir de la position de siphon, vient se placer derrière la première extrémité (6).

3. Dispositif sanitaire (1) selon la revendication 1 ou 2, **caractérisé en ce que** l'élément tubulaire (5), lors du déplacement de la position de siphon à la position de vidange, se recouvre continuellement lui-même avec sa deuxième extrémité (8).

4. Dispositif sanitaire (1) selon l'une quelconque des revendications précédentes, **caractérisé en ce que** la deuxième extrémité (8) définit une extrémité de tube libre et se trouve de préférence avec sa face frontale (10) à l'horizontale dans la position de siphon.

5. Dispositif sanitaire (1) selon l'une quelconque des revendications précédentes, **caractérisé en ce que** le diamètre intérieur de l'élément tubulaire (5) augmente de la première extrémité (6) vers la deuxième extrémité (8).

6. Dispositif sanitaire (1) selon l'une quelconque des revendications précédentes, **caractérisé en ce que** l'élément tubulaire (5) entoure le tuyau d'évacuation (4) à l'extérieur et est relié de manière étanche à l'eau à l'élément tubulaire (5) sur la face extérieure (12) du tuyau d'évacuation (4).

7. Dispositif sanitaire (1) selon l'une quelconque des revendications précédentes, **caractérisé en ce que** l'élément tubulaire (5) s'étend depuis la face extérieure (12) du tuyau d'évacuation (4) en passant par la face frontale (13) du tuyau d'évacuation (4) vers l'intérieur vu depuis la face extérieure (12) du tuyau d'évacuation (4).

8. Dispositif sanitaire (1) selon l'une quelconque des revendications précédentes, **caractérisé en ce que** l'élément tubulaire (5) présente, dans la zone de raccordement au tuyau d'évacuation (4), un diamètre intérieur supérieur au diamètre intérieur du tuyau d'évacuation (4).

9. Dispositif sanitaire (1) selon l'une quelconque des revendications précédentes, **caractérisé**
**en ce que** l'élément tubulaire (5) est en matière plastique, en particulier en élastomère ou en silicone ou en élastomère thermoplastique ; et/ou
**en ce que** l'élément tubulaire (5) présente une dureté Shore comprise entre 50 et 70, en particulier entre 55 et 65 ; et/ou
**en ce que** la face intérieure (14) de l'élément tubulaire (5) est réalisée sous forme de surface lisse.

10. Dispositif sanitaire (1) selon l'une quelconque des revendications précédentes, **caractérisé en ce que** l'élément d'actionnement (7) peut pivoter autour d'un axe de rotation (D), l'axe de rotation (D) étant transversal et espacé de l'axe central (M4) du tuyau d'évacuation (4) ; et/ou **en ce que** l'élément d'actionnement (7) est actionné par un entraînement électrique ou fluidique.

11. Dispositif sanitaire (1) selon l'une des revendications précédentes, **caractérisé en ce que** l'élément d'actionnement (7) comporte une bague de retenue (15) à laquelle est fixée la deuxième extrémité (8), la bague de retenue (15) s'étendant de préférence complètement autour de la deuxième extrémité (8).

12. Dispositif sanitaire (1) selon l'une quelconque des revendications précédentes, **caractérisé en ce que**, dans la position de vidange, la face intérieure (16) de l'élément tubulaire (5) forme un rebord d'écoulement (17), le point le plus bas du rebord d'écoulement (17) se trouvant, dans la position de vidange, à la même hauteur ou en dessous du point le plus bas du tuyau d'évacuation (4).

13. Dispositif sanitaire (1) selon l'une quelconque des revendications précédentes, **caractérisé en ce qu'**un boîtier (18) est raccordé au tuyau d'évacuation (4), lequel boîtier étant relié de manière étanche aux odeurs à l'extérieur avec le tuyau d'évacuation (4), l'élément tubulaire (5) et l'élément d'actionnement (7) étant disposés à l'intérieur (19) du boîtier (18) et le boîtier (18) présente une ouverture d'écoulement (20).

14. Dispositif sanitaire (1) selon les revendications 12 et 13, **caractérisé en ce que** le bord d'écoulement (17) se trouve, en position de vidange, au-dessus de la largeur intérieure de l'ouverture d'écoulement (20) du boîtier (18), de telle sorte que le contenu à évacuer de la zone de siphonnage (9) puisse s'écouler dans l'ouverture d'écoulement (20).

15. Procédé de fonctionnement d'un dispositif sanitaire (1) selon l'une quelconque des revendications précédentes, **caractérisé en ce que**, lors du déclenchement d'un processus de vidange, l'élément tubulaire (5) est déplacé de la position de siphon à la position de vidange et **en ce qu'**après la vidange, l'élément tubulaire (5) est déplacé de la position de vidange à la position de siphon, la zone de siphonnage remise en place étant remplie d'eau.
